# EUROPÄISCHE PATENTSCHRIFT

(11) **EP 1 470 891 B1**
(45) Veröffentlichungstag und Bekanntmachung des Hinweises auf die Patenterteilung: **23.08.2006**
(21) Anmeldenummer: 04007185.4
(22) Anmeldetag: 25.03.2004
(51) Int. Cl.: B24B 3/00

(54) **Schleifwerkzeug zum Schärfen von Werkstücken**
Grinding tool for sharpening workpieces
Dispositif pour éguiser des outils

(30) Priorität: 31.03.2003 DE 20305402 U
(43) Veröffentlichungstag der Anmeldung: 27.10.2004
(73) Patentinhaber: C. & E. Fein GmbH, 73529 Schwäbisch-Gmünd-Bargau (DE)
(72) Erfinder: Thomaschewski, Walter, 70794 Filderstadt (DE)
(74) Vertreter: Gahlert, Stefan

(56) Entgegenhaltungen:
- DE-A- 10 058 894
- US-A- 4 202 093
- US-A- 4 989 320
- US-A- 5 480 507

## Beschreibung

Die Erfindung betrifft ein Schleifwerkzeug zum Schärfen von Werkstücken, insbesondere Werkzeugen, mit einem Oszillationsantrieb, dessen Abtriebswelle um ihre Längsachse oszillierend angetrieben ist, und an dem ein Halter zur Befestigung eines Arbeitsteils vorgesehen ist, wobei das Arbeitsteil mit Schleifpartikeln versehen ist und wobei der Halter einen festen Halteabschnitt und ein lösbares Klemmteil aufweist, zwischen denen das Arbeitsteil mittels mindestens eines Spannelementes an einem Ende einspannbar ist.

Ein Schleifwerkzeug dieser Art ist aus der DE 100 58 894 A1 bekannt.

Das bekannte Werkzeug weist einen Oszillationsantrieb auf, dessen Abtriebswelle um ihre Längsachse mit kleinem Verschwenkwinkel und hoher Frequenz oszillierend antreibbar ist. An der Abtriebswelle des Oszillationsantriebes ist ein Halter befestigt, der zur Aufnahme eines Arbeitsteils zwischen einem festen Halteabschnitt und einem lösbaren Klemmteil mit Hilfe von zwei Spannschrauben ausgebildet ist. An dem Halter können verschiedenartige Werkzeuge befestigt werden, um verschiedene Schneidund/oder Schleifarbeiten durchführen zu können. Das Arbeitsteil kann beispielsweise an seiner äußeren Stirnfläche eine gezahnte Schneidkante aufweisen, kann als Schneidmesser mit einer sichelförmigen Krümmung ausgebildet sein oder kann beispielsweise auch eine mit Diamant oder Hartmetall bestückte Schneide aufweisen. Mittels des Halters ist ein schneller Austausch und eine stabile und steife Befestigung verschiedener Arbeitsteile am Halter gewährleistet. Somit lässt sich dieses Werkzeug für die verschiedenartigsten Säge-, Schneid- und Schleifarbeiten einsetzen.

Es besteht die Aufgabe, bestimmte Schneid- oder Sägewerkzeuge auf möglichst einfache und kostengünstige Weise nachzuschleifen, wobei ein vorgegebener Schärfwinkel möglichst präzise eingehalten werden soll.

Diese Aufgabe wird durch ein Schleifwerkzeug zum Schärfen von Werkstücken, insbesondere Werkzeugen, mit einem Oszillationsantrieb gelöst, dessen Abtriebswelle um ihre Längsachse oszillierend angetrieben ist, und an dem ein Halter zur Befestigung eines Arbeitsteils vorgesehen ist, wobei das Arbeitsteil als Schleifplatte mit einer ebenen Schleiffläche ausgebildet ist, die durch den Halter an einer zur Abtriebswelle etwa senkrechten Ebene gehalten ist, wobei der Halter einen festen Halteabschnitt und ein lösbares Klemmteil aufweist, zwischen denen das Arbeitsteil mittels mindestens eines Spannelementes an einem Ende einspannbar ist, wobei das Klemmteil eine Außenoberfläche aufweist, die als Führungsfläche zur Anlage an einer Oberfläche eines Werkstückes zur Einstellung eines vorgegebenen Winkels zwischen der Oberfläche des Werkstücks und der Schleiffläche ausgebildet ist.

Die Aufgabe der Erfindung wird auf diese Weise vollkommen gelöst.

Erfindungsgemäß wird nunmehr mit besonders einfachen Mitteln ein Schleifwerkzeug zum Schärfen von Werkstücken mit Hilfe eines Oszillationsantriebs geschaffen, dessen Abtriebswelle um ihre Längsachse oszillierend angetrieben ist.

Dabei wird durch ein speziell ausgebildetes Klemmteil, das als Führungsfläche zur Anlage einer Oberfläche eines zu schärfenden Werkstückes dient, die Einstellung eines vorgegebenen Schärfwinkels am zu schärfenden Werkstück ermöglicht.

Da sich die Schleiffläche des Arbeitsteils in einem erheblichen Abstand von der Abtriebswelle befindet, also z.B. in einem Abstand von etwa 5 cm, wird mit Hilfe des oszillierenden Antriebs mit kleinem Verschwenkwinkel (etwa 0,5 bis 7°) und hoher Frequenz (etwa 5000 bis 30.000 Schwingungen pro Minute) eine hohe Schärfleistung erzielt. Auch größere Gegenstände, wie z.B. Äxte, Gartengeräte und dgl. lassen sich auf diese Weise gleichmäßig und mit geringem Kraftaufwand schärfen.

Des Weiteren kann das Schleifwerkzeug natürlich auch für andere Schleifarbeiten oder Entgratungsarbeiten vorteilhaft eingesetzt werden. Wird beispielsweise unter Verwendung eines Arbeitsteils in Form eines Sägeblatts zunächst eine Sägearbeit etwa an einer schwer zugänglichen Stelle durchgeführt, so kann nach einem Austausch des Arbeitsteils gegen eine Schleifplatte mit ebener Schleiffläche derselbe Schnitt anschließend entgratet werden.

Darüber hinaus können mit dem Schleifwerkzeug, wie vorstehend bereits erwähnt, präzise Schärfarbeiten zum Schärfen von Werkzeugen mit einem vorgegebenen Schärfwinkel durchgeführt werden.

In vorteilhafter Weiterbildung der Erfindung beträgt der durch den Winkel zwischen der Außenoberfläche des Klemmteils und der Schleiffläche vorgegebene Schärfwinkel α zwischen etwa 10° und 40°, vorzugsweise etwa 15°. Bei Verwendung eines Schärfwinkels von 15° lassen sich die meisten bekannten Werkzeuge, wie etwa Scheren, verschiedene Messer und dgl. präzise nachschleifen.

In weiter vorteilhafter Ausgestaltung der Erfindung sind verschiedene Schärfwinkel einstellbar.

Hierzu können mehrere gegeneinander austauschbare Klemmteile vorgesehen sein, die für unterschiedliche Schärfwinkel ausgebildet sind.

Daneben kann das Klemmteil grundsätzlich verstellbar ausgeführt sein, um unterschiedliche Schärfwinkel einstellen zu können.

Gemäß einer weiteren Ausgestaltung der Erfindung läuft die Außenoberfläche des Klemmteils in einem Kreisbogen gegen seine dem Arbeitsteil zugewandte Innenoberfläche aus.

Hierbei befindet sich das geometrische Zentrum des Kreisbogens vorzugsweise in einer Befestigungsöffnung des Halters zur Verbindung mit der Abtriebswelle des Oszillationsantriebs. Damit wird erreicht, dass die Abtragsleistung des Schleifwerkzeuges beim Entlangführen eines zu schärfenden Werkzeuges am Klemmteil immer gleich ist.

Somit ist auch ungeübten Benutzern ein relativ gleichmäßiges und präzises Schärfen von Werkzeugen, Scheren oder Messern ermöglicht.

Das Arbeitsteil in Form der Schleifplatte weist vorzugsweise auf jeder der beiden gegenüberliegenden Außenoberflächen eine Schleiffläche auf.

Auf diese Weise kann mit einer einzigen Schleifplatte sehr lange gearbeitet werden, da nach Abnutzung der ersten Schleiffläche das Arbeitsteil einfach umgedreht werden kann. Außerdem ist es möglich, einerseits unter Ausnutzung der Führungsfläche des Klemmteiles zu arbeiten, um einen voreingestellten Schärfwinkel zu erreichen. Andererseits kann auch unmittelbar mit der Schleiffläche auf der gegenüberliegenden Seite ohne Verwendung einer Führungsfläche gearbeitet werden.

Zweckmäßigerweise stehen beide Schleifflächen gegenüber dem festen Halteabschnitt und gegenüber dem Klemmteil nach außen hervor.

Es hat sich ergeben, dass mit der Körnung Diamant D126 oder einer gleichwertigen HM-Beschichtung ein sinnvoller Kompromiss zwischen Abtragsleistung und Qualität der zu schleifenden Oberfläche erreicht wird.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine Seitenansicht eines erfindungsgemäßen Schleifwerkzeuges, wobei der zugehörige Oszillationsantrieb lediglich schematisch angedeutet ist;
- Fig. 2: eine Aufsicht auf den Halter mit Klemmteil und Schleifplatte gemäß Fig. 1 schräg von oben;
- Fig. 3: eine Seitenansicht des Halters mit Klemmteil und Schleifplatte mit einem schematisch dargestellten zu schleifenden Werkzeug;
- Fig. 4: eine Seitenansicht eines weiteren Klemmteils mit größerem Schärfwinkel α und
- Fig. 5: eine Aufsicht auf die Schleifplatte gemäß Fig. 2.

In Fig. 1 ist ein erfindungsgemäßes Schleifwerkzeug insgesamt mit der Ziffer 10 bezeichnet. Das Schleifwerkzeug weist einen lediglich schematisch angedeuteten Oszillationsantrieb 12 auf, der eine Antriebswelle 14 um ihre Längsachse 18 hin und her oszillierend antreibt, wobei ein geringer Verschwenkwinkel von z.B. 0,5 bis 5° und eine hohe Frequenz von etwa 5000 bis 30.000 Oszillationen pro Minute erreicht wird.

Derartige Oszillationsantriebe sind bekannt und werden beispielsweise zum Durchtrennen eines Klebewulstes an einer Windschutzscheibe in Verbindung mit einem entsprechend geformten Schneidmesser verwendet, sofern die Windschutzscheibe etwa wegen eines Defektes ausgetauscht werden muss. Darüber hinaus haben sich derartige oszillierend angetriebene Werkzeuge für zahlreiche andere Arbeiten als vorteilhaft erwiesen, wozu die verschiedenartigsten Sägewerkzeuge von länglicher, kreisförmiger oder teilkreisförmiger Form, Schleifwerkzeuge von besonderer Form oder auch Schneidwerkzeuge in Form von speziell ausgebildeten Schneidmessern bekannt sind.

Gemäß Fig. 1 ist an der Abtriebswelle 14 des Oszillationsantriebes 12 ein insgesamt mit 20 bezeichneter Halter mittels einer Spannscheibe 28 und einer in die Abtriebswelle 14 zentral eingeschraubten Spannschraube 30 befestigt, die in ein Gewindesackloch 16 eingeschraubt ist.

An dem Halter 20 kann nun ein Arbeitsteil 24 zwischen einem festen Halteabschnitt 26 und einem Klemmteil 22 auswechselbar befestigt werden. Dabei wird das Arbeitsteil 24 zwischen dem festen Halteabschnitt 26 und dem Klemmteil 22 mittels Spannelementen beispielsweise in Form von Spannschrauben an einem ersten Ende eingeklemmt, während es mit dem anderen Ende nach außen über den Halteabschnitt 26 bzw. über das Klemmteil 22 hinaus hervorsteht.

Ein derartiger Aufbau ist grundsätzlich aus der DE 100 58 894 A1 bekannt.

Das erfindungsgemäße Schleifwerkzeug 10 unterscheidet sich nun dadurch von dem vorbekannten Schleifwerkzeug, dass das Klemmteil 22 eine Außenoberfläche aufweist, die als Führungsfläche zur Anlage einer Oberfläche eines Werkstückes zur Einstellung eines vorgegebenen Winkels zwischen der Außenoberfläche und der Schleiffläche ausgebildet ist. Darüber hinaus ist das Arbeitsteil 24 mit einer speziellen Beschichtung aus Diamant oder aus Hartmetall vorzugsweise auf beiden gegenüberliegenden Seiten versehen, um ein Schärfen von Werkzeugen mit einem vorbestimmten Schärfwinkel zu ermöglichen und um Feil- und Entgratungsarbeiten durchführen zu können.

Weitere Details hierzu werden im Folgenden an Hand der Fig. 2 bis 5 näher erläutert.

Der Halter 20 weist an seinem dem Arbeitsteil 24 gegenüberliegenden Ende eine Befestigungsöffnung 42 auf, durch die die Befestigungsschraube 30 hindurch unter Zwischenlage der Spannscheibe 28 in die Abtriebswelle 14 des Oszillationsantriebes 12 eingeschraubt werden kann. Im äußeren Bereich des Halters 20 ist eine im Querschnitt rechteckförmige Ausnehmung ausgebildet, die durch die Oberfläche eines festen Halteabschnittes 26 an ihrer Unterseite begrenzt ist und durch eine senkrecht dazu verlaufende Stirnfläche 27 an ihrer der Befestigungsöffnung 42 zugewandten Seite begrenzt ist.

Das Arbeitsteil 24, das grundsätzlich eben ausgebildet ist, wird zur Befestigung auf die Oberfläche des festen Halteabschnittes 26 aufgesetzt und wird nach Auflage des Klemmteils 22 durch Einschrauben zweier Spannschrauben 36, 40 durch Langlöcher 54, 56 des Arbeitsteils 24 (vgl. Fig. 5) hindurch in zugeordnete Gewinde im festen Halteabschnitt 26 festgeklemmt. Die beiden Spannschrauben 36, 40 sind vorzugsweise versenkt in entsprechenden Vertiefungen 34, 38 des Klemmteiles 22 aufgenommen.

Die Außenoberfläche 44 des Klemmteils 22 läuft mit der dem festen Halteabschnitt 26 zugewandten Innenoberfläche 46 nach außen hin in einen spitzen Winkel α zusammen und endet in einem Kreisbogen 48 auf der Oberfläche des Arbeitsteils 24.

Wird nun das Schleifwerkzeug 10 mit der Außenoberfläche 44 des Klemmteiles 22 an eine Oberfläche eines Werkstückes 50 gemäß Fig. 3 angesetzt, so dient die Außenoberfläche 44 des Klemmteiles 22 als Führungsfläche. Auf diese Weise kann zwischen der ebenen Schleiffläche 32 an der dem Werkstück 50 zugewandten Seite und der Oberfläche 44 des Klemmteiles 22 ein Winkel α eingehalten werden, so dass eine zu schärfende Schneide 52 am äußeren Ende des zu schärfenden Werkstückes 50 genau mit diesem Schärfwinkel α geschärft werden kann.

Es versteht sich, dass je nach zu schärfendem Werkstück verschiedene Klemmteile 20 bzw. 22a mit unterschiedlichem Schärfwinkel α vorgesehen sein können, die austauschbar sind.

Auf diese Weise können unterschiedliche Schärfwinkel α eingestellt werden, die vorzugsweise im Bereich zwischen etwa 10° und 40° liegen. Als Grundausführung ist ein Klemmteil 22 mit einem Winkel α von etwa 15° bevorzugt, da es sich hierbei um den meistverwendeten Schärfwinkel der verschiedenartigsten Messer, Scheren und anderer Werkzeuge handelt. Gleichwohl können natürlich andere Schärfwinkel durch Austausch des Klemmteiles eingestellt werden, wie etwa beispielhaft an Hand des Klemmteiles 22a gemäß Fig. 4 dargestellt ist.

Darüber hinaus ist es denkbar, ein verstellbar ausgebildetes Klemmteil zu verwenden.

Wie vorstehend bereits erwähnt läuft die Außenoberfläche 44 des Klemmteiles 22 gemäß Fig. 2 in einem Kreisbogen 48 mit der Innenoberfläche 46 des Klemmteiles zusammen. Der Mittelpunkt dieses Kreisbogens 48 liegt im Mittelpunkt der Befestigungsöffnung 42. Dadurch wird erreicht, dass die Abtragsleistung der Schleiffläche 32 beim Entlangführen eines zu schärfenden Werkstücks 50 an der Außenoberfläche 44 des Klemmteils 22 immer gleich ist. Damit wird ein relativ gleichmäßiges und präzises Schärfen von Werkzeugen oder Messern ermöglicht.

Das Arbeitsteil 24 in Form der Schleifplatte besteht aus Metall und ist zweckmäßigerweise an beiden einander gegenüberliegenden Außenflächen als Schleiffläche 32 bzw. 33 ausgebildet. In den Schleifflächen sind entweder Diamant-Schleifpartikel oder Hartmetall-Schleifpartikel in einer geeigneten Bindeschicht eingelagert.

Es hat sich ergeben, dass mit der Körnung Diamant D126 oder einer gleichwertigen HM-Beschichtung ein sinnvoller Kompromiss zwischen Abtragsleistung und Qualität der zu schleifenden Oberfläche erreicht wird.

Das Klemmelement 22 bzw. 22a besteht vorzugsweise (wie auch der Halter) aus Kunststoff. Hierbei kann durch eine geeignete Materialauswahl eine reibungsarme Anlage mit der Außenoberfläche des Klemmelementes an einem zu schärfenden Werkstück (in der Regel aus Stahl) erzielt werden.

## Patentansprüche

1. Schleifwerkzeug zum Schärfen von Werkstücken, insbesondere Werkzeugen, mit einem Oszillationsantrieb (12), dessen Abtriebswelle (14) um ihre Längsachse (18) oszillierend angetrieben ist, und an dem ein Halter (20) zur Befestigung eines Arbeitsteils (24) vorgesehen ist, wobei das Arbeitsteil (24) als Schleifplatte mit einer ebenen Schleiffläche (32, 33) ausgebildet ist, die durch den Halter (20) in einer zur Abtriebswelle (18) etwa senkrechten Ebene gehalten ist, wobei der Halter (20) einen festen Halteabschnitt (26) und ein lösbares Klemmteil (22, 22a) aufweist, zwischen denen das Arbeitsteil (24) mittels mindestens eines Spannelementes (36, 40) an einem Ende einspannbar ist, **dadurch gekennzeichnet, daß** das Klemmteil (22, 22a) eine Außenoberfläche (44) aufweist, die als Führungsfläche zur Anlage an einer Oberfläche eines Werkstückes (50) zur Einstellung eines vorgegebenen Winkels (α) zwischen der Oberfläche des Werkstücks (50) und der Schleiffläche (32) ausgebildet ist.

2. Schleifwerkzeug nach Anspruch 1, bei dem der durch den Winkel (α) zwischen der Außenoberfläche (44) des Klemmteils (20, 22a) und der Schleiffläche (32) vorgegebene Schärfwinkel (α) zwischen 10° und 40° liegt, vorzugsweise etwa 15° beträgt.

3. Schleifwerkzeug nach Anspruch 1 oder 2, bei dem verschienene Schärfwinkel (α) einstellbar sind.

4. Schleifwerkzeug nach Anspruch 3, mit mehreren gegeneinander austauschbaren Klemmteilen (22, 22a), die für unterschiedliche Schärfwinkel (α) ausgebildet sind.

5. Schleifwerkzeug nach Anspruch 3, bei dem das Klemmteil zur Verstellung des Schärfwinkels (α) ausgebildet ist.

6. Schleifwerkzeug nach einem der vorhergehenden Ansprüche, bei dem die Außenoberfläche (44) des Klemmteils (22, 22a) in einem Kreisbogen (48) gegen seine dem Arbeitsteil (24) zugewandte Innenfläche (46) ausläuft.

7. Schleifwerkzeug nach Anspruch 6, bei dem das Zentrum des Kreisbogens (48) in einer Befestigungsöffnung (42) des Halters (20) zur Verbindung mit der Abtriebswelle (14) des Oszillationsantriebs (12) liegt.

8. Schleifwerkzeug nach einem der vorhergehenden Ansprüche, bei dem die Schleifplatte (24) auf jeder ihrer Außenoberflächen eine Schleiffläche (32, 33) aufweist.

9. Schleifwerkzeug nach Anspruch 8, bei dem beide Schleifflächen (32, 33) gegenüber dem festen Halteabschnitt (26) und gegenüber dem Klemmteil (22, 22a) nach außen hervorstehen.

10. Schleifwerkzeug nach einem der vorhergehenden Ansprüche, bei dem das Arbeitsteil (24) mindestens eine Schleiffläche (32, 33) mit der Körnung Diamant D126 oder einer gleichwertigen HM-Beschichtung aufweist.

11. Schleifwerkzeug nach einem der vorhergehenden Ansprüche, bei dem das Klemmteil (22, 22a) Vertiefungen (34, 38) aufweist, in denen Schrauben (36, 40) zur Befestigung am festen Halteabschnitt (26) versenkt aufgenommen sind.

12. Halter (20) für ein Schleifwerkzeug gemäß Anspruch 1 mit einem Arbeitsteil (24) zum Schärfen von Werkstücken, insbesondere Werkzeugen, wobei der Halter (20) eine Befestigungsöffnung (42) zur Befestigung an einer Abtriebswelle (14) eines Oszillationsantriebes (12), mittels dessen die Abtriebswelle (14) um ihre Längsachse (18) oszillierend antreibbar ist, aufweist, wobei das Arbeitsteil (24) als Schleifplatte mit einer ebenen Schleiffläche (32, 33) ausgebildet ist, die durch den Halter (20) in einer zu einer Längsachse der Befestigungsöffnung (42) etwa senkrechten Ebene gehalten ist, wobei der Halter (20) einen festen Halteabschnitt (26) und ein lösbares Klemmteil (22, 22a) aufweist, zwischen denen das Arbeitsteil (24) mittels mindestens eines Spannelementes (36, 40) an einem Ende einspannbar ist, wobei das Klemmteil (22, 22a) eine Außenoberfläche (44) aufweist, die als Führungsfläche zur Anlage an einer Oberfläche eines Werkstückes (50) zur Einstellung eines vorgegebenen Winkels (α) zwischen der Oberfläche des Werkstücks (50) und der Schleiffläche (32) ausgebildet ist.

## Claims

1. A grinding tool for sharpening tools, comprising an oscillatory drive (12) the output shaft (14) of which is driven oscillatingly about its longitudinal axis (18), and further comprising a holder (20) for mounting a working part (24), wherein the working part (24) is configured as a grinding plate having a flat grinding surface (32, 33) which is held by the holder (20) in a plane extending substantially perpendicularly to the drive shaft (18), wherein the holder (20) comprises a fixed holding section (26) and a removable clamping part (22, 22a) between which the working part (24) can be clamped at one end by means of at least one tensioning part (36, 40), **characterized in that** the clamping part (22, 22a) comprises an outer surface (44) which serves as a guide surface for supporting a surface of the working part (50) to adjust a preset angle (α) between the outer surface (44) and the grinding surface (32).

2. The grinding tool of claim 1, wherein the preset angle (α) between the outer surface (44) of the clamping part (22, 22a) and the grinding surface (32) is between 10° and 40°, preferably about 15°.

3. The grinding tool of claim 1 or 2, wherein different angles (α) can be set.

4. The grinding tool of claim 3, further comprising several clamping parts (22, 22a) that are exchangeable for different sharpening angles (α).

5. The grinding tool of claim 3, wherein the clamping part is designed adjustable to different sharpening angles (α).

6. The grinding tool of any of the preceding claims, wherein the outer surface (44) of the clamping part (22, 22a) runs out in a circular arc (48) against its inner surface (46) facing toward the working part (24).

7. The grinding tool of claim 6, wherein the centre of the circular arc (48) is located within a mounting opening (42) of the holder (20) for connecting with the drive shaft (14) of the oscillatory drive (12).

8. The grinding tool of any of the preceding claims, wherein the grinding plate (24) comprises grinding surfaces (32, 33) at each of its outer surfaces.

9. The grinding tool of claim 8, wherein the two grinding surfaces (32, 33) protrude to the outside beyond a fixed holding section (26) and beyond the clamping part (22, 22a).

10. The grinding tool of any of the preceding claims, wherein the working part (24) comprises at least one grinding surface (32, 33) having a diamond coarse of D126 or having a hard metal coating of equal value.

11. The grinding tool of any of the preceding claims, wherein the clamping part (22, 22a) comprises recesses (34, 38) within which screws (36, 40) are received sunk-in for mounting to the fixed mounting section (26).

12. A holder for a grinding tool according to claim 1, comprising a working part (24) for sharpening work pieces, in particular tools, wherein the holder (20) comprises a mounting opening (42) for mounting on an output shaft (14) of an oscillatory drive (12) by means of which the output shaft (14) can be driven oscillatingly about its longitudinal axis (18), wherein the working part (24) is configured as a grinding plate having a flat grinding surface (32, 33) which is held by the holder (20) in a plane extending substantially perpendicularly to the drive shaft (18), wherein the holder (20) comprises a fixed holding section (26) and a removable clamping part (22, 22a) between which the working part (24) can be clamped at one end by means of at least one tensioning part (36, 40), **characterized in that** the clamping part (22, 22a) comprises an outer surface (44) which serves as a guide surface for supporting a surface of the working part (50) to adjust a preset angle (α) between the outer surface (44) and the grinding surface (32).

## Revendications

1. Outil de rectification pour aiguiser des pièces, en particulier des outils, comportant un entraînement en oscillation (12) dont l'arbre mené (14) est entraîné en oscillation autour de son axe longitudinal (18), et sur lequel est prévu un support (20) pour la fixation d'un élément de travail (24), l'élément de travail (24) étant réalisé sous la forme d'une plaque de meulage avec une surface de meulage (33, 33) plane qui est maintenue par le support (20) dans un plan approximativement perpendiculaire à l'arbre mené (18), le support (20) comportant un segment de retenue (26) fixe et une partie de serrage (22, 22a) amovible entre lesquels l'élément de travail (24) peut être serré à une extrémité au moyen d'au moins un élément de serrage (36, 40), **caractérisé en ce que** la partie de serrage (22, 22a) présente une surface extérieure (44) qui est conçue comme surface de guidage pour s'appliquer contre une surface d'une pièce (50), afin de régler un angle α prédéfini entre la surface de la pièce (50) et la surface de meulage (32).

2. Outil de rectification selon la revendication 1, dans lequel l'angle d'aiguisage α, prédéfini par l'angle α entre la surface extérieure (44) de la partie de serrage (20, 22a) et la surface de meulage (32), se situe entre 10° et 40°, et est de préférence égal à environ 15°.

3. Outil de rectification selon la revendication 1 ou 2, dans lequel différents angles d'aiguisage α sont réglables.

4. Outil de rectification selon la revendication 3, comportant plusieurs parties de serrage (22, 22a) interchangeables qui sont conçues pour différents angles d'aiguisage α.

5. Outil de rectification selon la revendication 3, dans lequel la partie de serrage est conçue pour le réglage de l'angle d'aiguisage α.

6. Outil de rectification selon l'une des revendications précédentes, dans lequel la surface extérieure (44) de la partie de serrage (22, 22a) se termine en un arc de cercle (48) vers sa surface intérieure (46) tournée vers l'élément de travail (24).

7. Outil de rectification selon la revendication 6, dans lequel le centre de l'arc de cercle (48) se situe dans une ouverture de fixation (42) du support (20) pour la liaison avec l'arbre mené (14) de l'entraînement en oscillation (12).

8. Outil de rectification selon l'une des revendications précédentes, dans lequel la plaque de meulage (24) présente une surface de meulage (32, 33) sur ses surfaces extérieures.

9. Outil de rectification selon la revendication 8, dans lequel les deux surfaces de meulage (32, 33) dépassent vers l'extérieur par rapport au segment de retenue (26) fixe et par rapport à la partie de serrage (22, 22a).

10. Outil de meulage selon l'une des revendications précédentes, dans lequel l'élément de travail (24) présente au moins une surface de meulage (32, 33) de grain diamant D126 ou un revêtement en alliage dur équivalent.

11. Outil de rectification selon l'une des revendications précédentes, dans lequel la partie de serrage (22, 22a) présente des renfoncements (34, 38) dans lesquels des vis (36, 40) sont reçues fraisées pour la fixation sur le segment de retenue (26).

12. Support (20) pour un outil de rectification selon la revendication 1 avec un élément de travail (24) pour aiguiser des pièces, en particulier des outils, le support (20) présentant une ouverture de fixation (42) pour la fixation sur un arbre mené (14) d'un entraînement en oscillation (12), au moyen duquel l'arbre mené (14) peut être entraîné en oscillation autour de son axe longitudinal (18), l'élément de travail (24) étant réalisé sous la forme d'une plaque de meulage avec une surface de meulage (32, 33) plane qui est retenue par le support (20) dans un plan approximativement perpendiculaire à un axe longitudinal de l'ouverture de fixation (42), le support (20) présentant un segment de retenue (26) fixe et une partie de serrage (22, 22a) amovible entre lesquels l'élément de travail (24) peut être serré à une extrémité au moyen d'au moins un élément de serrage (36, 40), la partie de serrage (22, 22a) présentant une surface extérieure (44) qui est conçue comme surface de guidage pour s'appliquer contre une surface d'une pièce (50) afin de régler un angle α prédéfini entre la surface de la pièce (50) et la surface de meulage (32).
